# EUROPÄISCHE PATENTSCHRIFT

(11) **EP 1 029 196 B1**
(45) Veröffentlichungstag und Bekanntmachung des Hinweises auf die Patenterteilung: **09.07.2003**
(21) Anmeldenummer: 98963438.1
(22) Anmeldetag: 10.11.1998
(51) Int. Cl.: F17C 13/00, F17C 13/04

(54) **ANSCHLUSSADAPTER, INSBESONDERE FÜR PRÜFSCHNELLANSCHLÜSSE**
TERMINAL ADAPTER, ESPECIALLY FOR QUICK TEST CONNECTIONS
ADAPTATEUR, EN PARTICULIER POUR RACCORDS DE TEST RAPIDE

(30) Priorität: 10.11.1997 DE 29719856 U
(43) Veröffentlichungstag der Anmeldung: 23.08.2000
(73) Patentinhaber: Weh, Erwin, D-89257 Illertissen (DE); WEH, Wolfgang, D-89257 Illertissen (DE)
(72) Erfinder: Weh, Erwin, D-89257 Illertissen (DE); WEH, Wolfgang, D-89257 Illertissen (DE)
(74) Vertreter: Fiener, Josef
(86) Internationale Anmeldenummer: EP9807184
(87) Internationale Veröffentlichungsnummer: WO99024754

(56) Entgegenhaltungen:
- DE-U- 9 115 142
- GB-A- 1 077 944
- GB-A- 2 276 936

## Beschreibung

Die Erfindung betrifft einen Anschlußadapter, insbesondere für Prüfschnellanschlüsse, mit einer klammmerförmigen Umgriffshalterung und einer Anschlußkolbenhülse, die gegenüber der Umgriffshalterung mittels einer Betätigungseinrichtung axial beweglich ist und in Anschlußstellung dichtend an einem Gegenanschluß anliegt.

Ein derartiger Anschlußadapter in Form eines Füllanschlusses für Gasflaschenventile ist aus der DE-U-91 15 142 bekannt. Der Schnellanschluß besteht dabei aus einem zylinderischen Gehäuse, das einerseits einen Fülleinlaß mit einem Füllschlauch aufweist, während auf der gegenüberliegenden Seite des Gehäuses eine Ventilansetzhalterung ausgebildet, die eine seitliche Ventileinführöffnung in einen Aufnahmeraum aufweist. In Draufsicht hat hierbei die Umgriffshalterung die Form einer C-förmigen Halteklammer, so daß der Anschlußadapter seitlich an das Ventil angesetzt werden kann. Im Bereich der Umgriffsseite ist hierbei auch eine Einstellschraube vorgesehen, so daß die Größe des Ventilaufnahmeraumes in Anpassung an den jeweils vorhandenen Gegenanschluß variiert werden kann.

Obwohl sich dieser Füllanschluß grundsätzlich bewährt hat, ist die Einsatzmöglichkeit als Prüfschnellanschluß eingeschränkt, da dieser für Testzwecke häufig an eine Vielzahl unterschiedlicher Gegenanschlüsse, z. B. Überwurfmuttern bei Gasleitungen, sog. Augenschrauben bei Hydraulikleitungen, gebördelte Bremsleitungen oder Ventile angeschlossen werden soll.

Demzufolge liegt der Erfindung die Aufgabe zugrunde, einen Anschlußadapter der eingangs genannten Art hinsichtlich seiner variablen Einsetzbarkeit und seines einfacheren Aufbaus zu verbessern. Zudem soll der Anschlußadapter möglichst kompakt und leicht anzuschließen sein.

Diese Aufgabe wird gelöst mit einen Anschlußadapter gemäß den Merkmalen des Anspruches 1.

Durch die Abstützung des Gegenanschlusses an einer auswechselbaren Gegenplatte kann der Anschlußadapter durch einfachen Austausch der Gegenplatte für eine Vielzahl unterschiedlicher Anschlüsse eingesetzt werden. Zudem sind dies einfache Bauteile, so daß der vorgeschlagene Anschlußadapter sehr preisgünstig verwirklicht werden kann, ohne für jeden Gegenanschluß ein komplettes, gesondertes Prüfgerät anschaffen zu müssen. Insbesondere kann durch die seitliche Aufsteckbewegung das Anschließen an unterschiedliche Schlauchanschlüsse erleichtert werden. Weiterhin ist günstig, daß der Gegenanschluß in der Umgriffshalterung mit ihrer geschlossenen, rahmenartigen Bauweise allseitig abgestützt ist, insbesondere mit zwei, drei oder vier Befestigungsschrauben für die Gegenplatte, wodurch die Gegenplatte und ggf. das Vorderteil des Anschlußkolbens leicht an den jeweiligen Gegenanschluß angepaßt werden kann.

Weitere vorteilhafte Ausgestaltungen sind Gegenstand der Unteransprüche. Insbesondere sei darauf hingewiesen, daß durch die Gegenplatte die den Gegenanschluß fixierende Umgriffshalterung allseitig (bis auf den jeweiligen Einsteckschlitz) umgibt, so daß insgesamt der Anschlußadapter eine sehr kompakte und stabile Bauart aufweist.

Nachfolgend werden mehrere Ausführungsbeispiele anhand der Zeichnungen näher erläutert und beschrieben. Hierbei zeigen:
- Fig. 1: einen Anschlußadapter in um 90° verdrehten Seitenansichten, der an einen Gegenanschluß mit seitlicher Einfädelung angesetzt und angeschlossen ist;
- Fig. 2: eine schematische Übersichtsdarstellung des vorderen Endes des Anschlußadapters nach Fig. 1 mit verschiedenen Gegenplatten zur Anpassung an den jeweils verwendeten Gegenanschluß, wobei mehrere Alternativen der Gegenanschlüsse und zugeordneter Umgriffshalterungen bzw. Anschlußkolbenhülsen eingezeichnet ist;
- Fig. 3: eine Halbschnittdarstellung des Anschlußadapters (um 90° verdreht gezeichnet wie in Fig. 1) für einen bei Hydraulikleitungen üblichen Gegenanschluß in Anschlußstellung und in Freigabestellung; und
- Fig. 4: eine stehende Ausführung des Anschlußadapters mit pneumatischer Betätigung über ein Schaltventil.

In Fig. 1 ist in (um 90° verdrehter) Seitenansicht und teilweise im Halbschnitt ein Anschlußadapter 1 dargestellt, der an einen hier nur schematisch dargestellten Gegenanschluß 2, nämlich einen sich nach links erstreckenden Schlauch mit Überwurfmutter 2a angeschlossen ist. Dieser Gegenanschluß 2 kann jedoch auch beispielsweise durch eine Augenschraube 2b oder eine Umbördelung 2c gebildet sein, wie dies in Fig. 2 dargestellt ist. Als wesentliches Bauteil besitzt der Anschlußadapter 1 ein hülsenförmiges Gehäuse 1a (vgl. auch Fig. 3 und 4) und eine nachfolgend näher beschriebene Umgriffshalterung 3, die das Ende des Gegenanschlusses 2, nämlich hier die Überwurfmutter 2a klammerförmig umgreift.

Bei dieser Ausführungsform der Umgriffshalterung 3 gemäß Fig. 1, untere Hälfte, ist die nach unten hin weisende Seite der Umgriffshalterung 3 mittels einer schlitzförmigen Aussparung 3c offen ausgebildet, so daß der Anschlußadapter 1 in einfacher Weise hier von der Oberseite her an den Gegenanschluß 2 angesetzt bzw. übergestülpt werden kann. Dabei schließen sich links von der Überwurfmutter 2a eine Gegenplatte 3a und rechts davon die nachfolgend beschriebenen, an bzw. in dem Gehäuse 1a gelagerten Bauteile 4 bis 6 an, nämlich eine an den Gegenanschluß 2 angepaßte Anschlußkolbenhülse 4, eine Betätigungsvorrichtung 5 und die Befestigung der Gegenplatte 3a in Form von mehreren Schrauben 6.

Gemäß der Ausführung in Fig. 2 kann der Gegenanschluß 2 bis auf die seitliche Einführ- oder Einfädelöffnung 3c zwischen den Schrauben 6 auch allseitig von der Umgriffshalterung 3 umschlossen sein, so daß für den Gegenanschluß 2 ein Aufnahmeraum 3b in der Umgriffshalterung 3 gebildet ist, in den die Anschlußkolbenhülse 4 zur Freigabe bzw. zum Dichtanschluß axial bewegbar ist, wie die in den beiden Stellungen in Fig. 3 verdeutlicht ist.

In dem Aufnahmeraum 3b der Umgriffshalterung 3 ist die hier linke Stirnseite der Anschlußkolbenhülse 4 mit einer zentral verlaufenden Fluidpassage 4a zum Anschluß axial bewegbar. Die hier nach rechts weisende Seite der Fluidpassage 4a kann mit einem in das Gehäuse 1a eingeschraubten Abschlußstopfen 11 an einen strichliert angedeuteten Prüf- bzw. Füllschlauch angeschlossen werden, so daß dann die hier nach links weisende Stirnseite der Anschlußkolbenhülse 4 in Anschlußstellung mittels einer oder mehreren Dichtungen 8 (vgl. Fig. 2) dichtend an dem Gegenanschluß 2 anliegt.

Die axiale Bewegung der Anschlußkolbenhülse 4 wird mittels einer Betätigungseinrichtung 5, hier in Form eines seitlich abstehenden Stiftes zur Verriegelung bzw. Freigabe der federbelasteten Anschlußkolbenhülse 4 verwirklicht, wobei sich letztere bei der Betätigung hier nach links zum Aufnahmeraum 3b bewegen würde. Zur verbesserten Bedienbarkeit kann auch eine Exzenterbetätigung oder eine (Unter-)Druckunterstützung mittels eines Druckraumes 10 vorgesehen sein (vgl. Fig. 3 und 4). Dabei wird die Anschlußkolbenhülse 4 innerhalb des Gehäuses 1a bzw. auf dem in Axialrichtung nach innen verlängerten Abschlußstopfen 11 exakt geführt und somit kolbenartig in Axialrichtung zur Gegenplatte 3a oder von dieser weg bewegt.

Bevorzugt weist die Umgriffshalterung 3 an ihrer Stirnseite bzw. an der Gegenplatte 3a mehrere Befestigungsschrauben 6 mit Distanzhülsen 6a und einen mittigen Codier- oder Indexierstift 7 auf, so daß hierdurch vorbestimmte Kennungen zwischen Anschlußadapter 1 und Gegenanschluß 2 ermöglicht werden. Hierdurch kann beispielsweise auch der an den jeweiligen Gegenanschluß 2 anzulegende Prüfdruck vorbestimmt werden. Der in Fig. 2 und 3 dargestellte Indexierstift 7 ist bevorzugt an der Gegenplatte 3a der Umgriffshalterung 3 eingeschraubt, um bei deren Austausch oder gesondert ausgewechselt zu werden.

An dieser Umgriffsseite der Umgriffshalterung 3 sind mehrere Schrauben 6 jeweils im Eckbereich vorgesehen, so daß hierdurch im Zentrum der Aufnahmeraum 3b der Umgriffshalterung 3 gebildet werden kann. Es sei darauf hingewiesen, daß die im Gehäuse 1a eingeschraubten Befestigungsschrauben 6 in einem gewissen Längenbereich, ggf. mit Austausch der Distanzhülsen 6a, verstellt werden können, so daß hierdurch im Zusammenspiel mit dem Indexierstift 7 jeweils eine sichere und dichte Anlage der Anschlußkolbenhülse 4 an dem Prüfling oder Gegenanschluß 2, z.B. unterschiedlich breite Augenschrauben 2b, auch bei sehr hohem Prüfdruck gewährleistet werden kann.

In Fig. 2 sind mehrere Anschlußarten des Anschlußadapters 1 zur Verdeutlichung der hohen Variabilität dieser Modulbauweise dargestellt. Wie hieraus ersichtlich ist, sind gegenüber der in Fig. 1 dargestellten Ausführung mit einer Überwurfmutter 2a und daran angepaßter schlitzförmiger Aussparung 3c in der Gegenplatte 3a eine Vielzahl von Kombinationen bei gleichem Grundaufbau des Gehäuses 1a möglich, wobei auch die Anschlußkolbenhülse 4 durch schnellen Austausch (nach Lösen des Abschlußstopfens 11) an den jeweils zu prüfenden Gegenanschluß 2 angepaßt werden kann. Der Austausch der Anschlußkolbenhülse 4 ist im allgemeinen jedoch nur dann erforderlich, wenn die Dichtanlage an den jeweiligen Gegenanschluß 2, 2a, 2b oder 2c stark unterschiedlich sein sollte. Dabei kann jedoch auch nur das Vorderende mit der oder den Dichtungen 8 ausgewechselt werden, um den Anschlußadapter 1 an verschiedene Durchmesser des Gegenanschlusses 2 anzugleichen.

Das Gehäuse 1a mit der Betätigungseinrichtung 5, den Schrauben 6 und dem eingeschraubten Abschlußstopfen 11 bleibt als Grundmodul jeweils gleich, ebenso die Anschlußabmessungen der Wechselteile, nämlich das Bohrungsbild der Grundplatte 3a und die Außendurchmesser der in dem Gehäuse 1a axial gelagerten Anschlußkolbenhülse 4. Hierdurch ergibt sich eine wesentliche Vereinfachung bei der Bauteileherstellung und der Montage.

In Fig. 3 ist die Axialbewegung der Anschlußkolbenhülse 4 verdeutlicht, die durch Betätigung und ggf. Druckunterstützung ausgelöst wird. An den Druckraum 10 ist hier über eine Bohrung 11' ein Steuerdruck anlegbar, so daß bei Aktivierung über die Betätigungseinrichtung 5 sich die hier geschwärzt gezeichnete Anschlußkolbenhülse 4 gegenüber der Umgriffshalterung 3 in das Gehäuse 1a zurückzieht (untere Hälfte von Fig. 3).

Wenn der Steuerdruck (hier Unterdruck) abgeschaltet wird, kann sich die Anschlußkolbenhülse 4 unter Beaufschlagung einer in der Fluidpassage 4a angeordneten Feder 9 nach links in den rahmenartigen Aufnahmeraum 3b der Umgriffshalterung 3 bewegen, wobei zugleich durch einen durchmessergrößeren Ringabsatz 12 (vgl. auch Fig. 2, oben) eine Anpreßverstärkung der Anschlußkolbenhülse 4 an dem Gegenanschluß 2 erzielt wird, wenn die Fluidpassage 4a des Anschlußadapters 1 mit Prüfdruck beaufschlagt ist. Anstatt oder ergänzend zu der Feder 9 kann auch der Druckraum 10 als doppeltwirkender Zylinder ausgebildet sein, also sowohl zur Anpreßbewegung als auch zur Rückzugsbewegung der Anschlußkolbenhülse 4 dienen.

In der in Fig. 3 oben gezeigten Anschlußstellung liegt somit die Anschlußkolbenhülse 4 zusammen mit dem stirnseitigen Dichtring 8 an den Gegenanschluß 2 an, wobei sich durch den größeren Durchmesser des Ringabsatzes 12 um die Feder 9 herum eine zusätzliche Anpreßkraft in Axialrichtung ergibt. Somit wird der Druckraum 10 nicht unbedingt benötigt, da die Anpreßkraft des Prüfmediums in Verbindung mit der Druckunterstützung am Ringabsatz 12 während des Prüfvorganges zur sicheren Abdichtung am Gegenanschluß 2 ausreicht. Dabei ist in der Anschlußkolbenhülse 4 bevorzugt auch ein Rückschlagventil integriert.

Der Dichtring 8 ist hierbei am vorderen Stirnabsatz der Anschlußkolbenhülse 4 ein- oder aufgesetzt, wobei auch an dem Indexierstift 7 der Gegenplatte 3a ein derartiger Dichtring vorgesehen ist, um die dazwischen fixierte Augenschraube 2b beidseitig abzudichten. Der Dichtring 8 am Vorderteil der Anschlußkolbenhülse 4 ist dabei bevorzugt austauschbar befestigt, insbesondere mit einem Ring aufschraubbar, wie dies in Fig. 2, oben, angedeutet ist, so daß auf einfache Weise eine Anpassung an unterschiedliche Gegenanschlüsse 2 vorgenommen werden kann.

Aus dem Vergleich zwischen den Fig. 1 und 3 mit grundsätzlich gleichem Aufbau des Anschlußadapters 1 ist ersichtlich, daß die Gegenanschlüsse 2a bzw. 2b eng in dem Aufnahmeraum 3b der Umgriffshalterung 3 aufgenommen sind, so daß hierdurch eine sehr stabile Bauweise erreichbar ist. Zudem läßt sich der Anschlußadapter 1 auf einfache Weise zerlegen, indem die Befestigungsschrauben 6 und ggf. die Distanzhülsen 6a gelöst werden, um dann die entsprechende Gegenplatte 3a ( mittlere Spalte in Fig. 2) zu montieren.

Dabei kann in Anpassung an den jeweiligen Gegenanschluß 2 auch die Anschlußkolbenhülse 4 ausgetauscht werden, sofern der einfachere Austausch an der vorderen Stirnseite nicht ausreichen sollte, da auch der Abschlußstopfen 11 einfach und schnell vom Gehäuse 1a gelöst werden kann, um zur Anpassung an den jeweils zu prüfenden Gegenanschluß 2 ( z.B. auch ein in Fig. 2 unten dargestellter, relativ großer Ventilschieber) eine einfache Demontage bzw. in umgekehrter Weise bei der Herstellung eine einfache, kostengünstige Montage zu ermöglichen.

Gemeinsam ist allen alternativen Ausführungsformen, daß die Umgriffshalterung 3 durch die Gegenplatte 3a mit gleichen Anschlußabmessungen für die Befestigungsschrauben 6 weitgehend geschlossen ist, so daß die Umgriffshalterung 3 eng über den Gegenanschluß 2 gestülpt ist.

Hierdurch ergibt sich eine große Festigkeit der Umgriffshalterung 3, so daß diese rahmenartig geschlossene Bauweise gerade bei Schlauchleitungen mit Überwurfmuttern 2a mit zusätzlicher axialer Festlegung in der schlitzförmigen Aussparung 3c für viele Anwendungsfälle von besonderem Vorteil ist.

In Fig. 4 ist eine stehende Ausführung des Anschlußadapters dargestellt, wobei die Bauteile mit der gleichen Funktion wie in den Figuren 1 bis 3 mit den gleichen Bezugsziffern versehen sind. Dies ist insbesondere das hier stehend angeordnete Gehäuse 1a, in dem die Anschlußkolbenhülse 4 mit dem Fluiddurchlaß 4a axial beweglich ist. Die Anschlußkolbenhülse 4 wird hierzu von einer hier außenliegenden Feder 9 nach oben hin beaufschlagt. Die Umgriffshalterung 3 in Form einer hier unteren Gegenplatte 3a ist wiederum mit strichliert angedeuteten Schrauben 6 schnell wechselbar mit dem Gehäuse 1a verbunden. Hierdurch kann je nach zu prüfendem Gegenanschluß eine Anpassung daran vorgenommen werden. Zudem ist hierbei wiederum ein Kodier- oder Indexierstift 7 vorgesehen, der zudem mit Dichtungen 7a versehen ist. Dieser Indexierstift 7 ist dabei auf einem Schlitten 20 gelagert, der einen Betätigungsstift 21 aufweist. In der hier dargestellten Betätigungsfunktion beaufschlagt dieser Betätigungsstift 21 ein Schaltventil 22, das in eine entsprechende Bohrung 23 eingesetzt ist. In dieser Stellung wird der Druckraum 10 über der Anschlußkolbenhülse 4 mit Druck beaufschlagt, so daß die Anschlußkolbenhülse 4 mit der vorderen Dichtung 8 an den Gegenanschluß 2 heranfährt. Hierzu ist die Anschlußkolbenhülse 4 mit mehreren Dichtungen 18 versehen. Durch diese teil-automatisierte Ausführung des Anschlußadapters wird somit gleichzeitig mit dem Einlegen des Gegenanschlusses 2 auf den Schlitten 20 die Anschlußstellung in einfacher Weise hergestellt.

## Patentansprüche

1. Anschlußadapter, insbesondere für Prüfschnellanschlüsse, mit einer klammmerförmigen Umgriffshalterung (3) und einer Anschlußkolbenhülse (4), die gegenüber der Umgriffshalterung mittels einer Betätigungseinrichtung (5) axial beweglich ist und in Anschlußstellung dichtend an einem Gegenanschluß (2) anliegt,
**dadurch gekennzeichnet, daß**
der Gegenanschluß (2) an einer Gegenplatte (3a) abgestützt ist, die auswechselbar an dem Anschlußadapter (1) befestigt ist.

2. Anschlußadapter nach Anspruch 1,
**dadurch gekennzeichnet, daß**
die Anschlußkolbenhülse (4) innerhalb einem stirnseitig von der Gegenplatte (3a) begrenzten Aufnahmeraum (3b) in der Umgriffshalterung (3) axial beweglich ist.

3. Anschlußadapter nach Anspruch 1 oder 2,
**dadurch gekennzeichnet, daß**
die Anschlußkolbenhülse (4) und/oder deren Vorderteil in Anpassung an den jeweiligen Gegenanschluß (2; 2a, 2b, 2c) auswechselbar ist.

4. Anschlußadapter nach einem der Ansprüche 1 bis 3,
**dadurch gekennzeichnet, daß**
die Anschlußkolbenhülse (4) eine mittig und axial verlaufende Fluidpassage (4a) aufweist.

5. Anschlußadapter nach einem der Ansprüche 1 bis 4,
**dadurch gekennzeichnet, daß**
die Anschlußkolbenhülse (4) von einer Feder (9) und/oder einem Druckraum (10) eines einfach- oder doppeltwirkenden Zylinders innerhalb des Gehäuses (1a) beaufschlagt ist.

6. Anschlußadapter nach einem der Ansprüche 1 bis 5,
**dadurch gekennzeichnet, daß**
der Gegenanschluß (2) eine Überwurfmutter (2a) aufweist, die seitlich in eine schlitzförmige Aussparung (3c) in der Gegenplatte (3a) einfädelbar ist.

7. Anschlußadapter nach einem der Ansprüche 1 bis 5,
**dadurch gekennzeichnet, daß**
der Gegenanschluß (2) eine Augenschraube (2b) aufweist, die seitlich in die Umgriffshalterung (3) einsetzbar ist.

8. Anschlußadapter nach einem der Ansprüche 1 bis 5,
**dadurch gekennzeichnet, daß**
der Gegenanschluß (2) eine Umbördelung (2c) aufweist, die in die Gegenplatte (3a) der Umgriffshalterung (3) einsetzbar ist.

9. Anschlußadapter nach einem der Ansprüche 1 bis 8,
**dadurch gekennzeichnet, daß**
die der Anschlußkolbenhülse (4) gegenüberliegende Gegenplatte (3a) mit wenigstens zwei Schrauben (6) am Gehäuse (1a) des Anschlußadapters (1) befestigt ist.

10. Anschlußadapter nach einem der Ansprüche 1 bis 9,
**dadurch gekennzeichnet, daß**
die Gegenplatte (3a) den Gegenanschluß (2) in Axialrichtung eng umfaßt, wobei der axiale Abstand durch Distanzhülsen (6a) einstellbar ist.

11. Anschlußadapter nach einem der Ansprüche 1 bis 10,
**dadurch gekennzeichnet, daß**
die Gegenplatte (3a) und/oder die Anschlußkolbenhülse (4) einen Indexierstift (7) aufweist.

12. Anschlußadapter nach einem der Ansprüche 1 bis 11,
**dadurch gekennzeichnet, daß**
zwischen der Anschlußkolbenhülse (4) und der Gegenplatte (3a) stirnseitig wenigstens ein bevorzugt auswechselbarer Dichtring (8) zur Anlage an den Gegenanschluß (2) vorgesehen ist.

13. Anschlußadapter nach einem der Ansprüche 1 bis 12,
**dadurch gekennzeichnet, daß**
in der Anschlußkolbenhülse (4) ein Rückschlagventil integriert ist.

14. Anschlußadapter nach einem der Ansprüche 1 bis 13,
**dadurch gekennzeichnet, daß**
die Anschlußkolbenhülse (4) zur Anpreßunterstützung durch das angelegte Fluid einen Ringabsatz (12) aufweist, der einen größeren Durchmesser als das am Gegenanschluß (2) anliegende Vorderteil der Anschlußkolbenhülse (4) aufweist.

15. Anschlußadapter nach einem der Ansprüche 1 bis 14,
**dadurch gekennzeichnet, daß**
an der Gegenplatte (3a) ein Schlitten (20) angeordnet ist, der in Anschlußstellung ein Schaltventil (22) beaufschlagt.

## Claims

1. A connector adapter, especially for quick test connectors, with an embracing holder (3) like a clamp and a connector piston sleeve (4), which is axially movable relative to the embracing holder by means of an actuating device (5) and bears against a mating connector (2) in sealed manner in the connected position,
**characterized in that**
the mating connector (2) is supported on a backing plate (3a) which is fixed interchangeably on the connector adapter (1).

2. A connector adapter according to claim 1, **characterized in that** the connector piston sleeve (4) is axially movable within a receiving space (3b) in the embracing holder (3) bounded at one end by the backing plate (3a).

3. A connector adapter according to claim 1 or 2, **characterized in that** the connector piston sleeve (4) and/or its front part is interchangeable to adapt to the current mating connector (2; 2a, 2b, 2c).

4. A connector adapter according to any of claims 1 to 3, **characterized in that** the connector piston sleeve (4) has a centrally and axially extending fluid passage (4a).

5. A connector adapter according to any of claims 1 to 4, **characterized in that** the connector piston sleeve (4) is acted on by a spring (9) and/or a pressure chamber (10) of a single or double-acting cylinder within the housing (1a).

6. A connector adapter according to any of claims 1 to 5, **characterized in that** the mating connector (2) has a union nut (2a), which can be introduced sideways into a slot-like recess (3c) in the backing plate (3a).

7. A connector adapter according to any of claims 1 to 5, **characterized in that** the mating connector (2) has an eye union (2b) which can be inserted sideways into the embracing holder (3).

8. A connector adapter according to any of claims 1 to 5, **characterized in that** the mating connector (2) has a flange (2c) which can be fitted into the backing plate (3a) of the embracing holder (3).

9. A connector adapter according to any of claims 1 to 8, **characterized in that** the backing plate (3a) lying opposite the connector piston sleeve (4) is fixed to the housing (1a) of the connector adapter (1) by at least two screws (6).

10. A connector adapter according to any of claims 1 to 9, **characterized in that** the backing plate (3a) engages the mating connector (2) closely in the axial direction and the axial spacing can be adjusted by spacer sleeves (6a).

11. A connector adapter according to any of claims 1 to 10, **characterized in that** the backing plate (3a) and/or the connector piston sleeve (4) has an indexing stud (7).

12. A connector adapter according to any of claims 1 to 11, **characterized in that** at least one, preferably interchangeable, sealing ring (8) is provided between the connector piston sleeve (4) and the backing plate (3a), for face abutment against the mating connector (2).

13. A connector adapter according to any of claims 1 to 12, **characterized in that** a non-return valve is integrated in the connector piston sleeve (4).

14. A connector adapter according to any of claims 1 to 13, **characterized in that** the connector piston sleeve (4) has an annular shoulder (12) for supplementing the force of application through the applied fluid, having a greater diameter than that which the front part of the connector piston sleeve (4) applied to the mating connector (2) has.

15. A connector adapter according to any of claims 1 to 14, **characterized in that** a slide (20) is arranged on the backing plate (3a) and actuates a pilot valve (22) in the connection position.

## Revendications

1. Raccord adaptateur, notamment pour raccords rapides de test, avec un support enveloppant (3) du genre pince et avec une douille (4) formant piston de raccordement, qui est axialement mobile par rapport au support enveloppant au moyen d'un organe d'actionnement (5) et qui, dans la position de raccordement, s'applique en étanchéité contre un contre-raccord (2), **caractérisé en ce que** le contre-raccord (2) s'appuie contre une contre-plaque (3a) qui est fixée de façon interchangeable sur le raccord adaptateur (1).

2. Raccord adaptateur selon la revendication 1, **caractérisé en ce que** la douille (4) formant piston de raccordement est axialement mobile à l'intérieur d'une chambre réceptrice (3b) dans le support enveloppant (3), qui est délimitée du côté frontal par la contre-plaque (3a).

3. Raccord adaptateur selon la revendication 1 ou 2, **caractérisé en ce que** la douille (4) formant piston de raccordement et/ou sa partie avant est interchangeable en adaptation au contre-raccord respectif (2 ; 2a, 2b, 2c).

4. Raccord adaptateur selon l'une des revendications 1 à 3, **caractérisé en ce que** la douille (4) formant piston de raccordement présente un passage de fluide (4a) s'étendant centralement et axialement.

5. Raccord adaptateur selon l'une des revendications 1 à 4, **caractérisé en ce que** la douille (4) formant piston de raccordement est sollicitée par un ressort (9) et/ou une chambre de pression (10) d'un cylindre à simple ou double action, à l'intérieur du boîtier (1a).

6. Raccord adaptateur selon l'une des revendications 1 à 5, **caractérisé en ce que** le contre-raccord (2) présente un écrou-raccord (2a) qui peut être enfilé latéralement dans un évidement (3c) en forme de fente dans la contre-plaque (3a).

7. Raccord adaptateur selon l'une des revendications 1 à 5, **caractérisé en ce que** le contre-raccord (2) présente un boulon à oeillet (2b) qui peut être inséré latéralement dans le support enveloppant (3).

8. Raccord adaptateur selon l'une des revendications 1 à 5, **caractérisé en ce que** le contre-raccord (2) présente un bord rabattu (2c) qui peut être inséré dans la contre-plaque (3a) du support enveloppant (3).

9. Raccord adaptateur selon l'une des revendications 1 à 8, **caractérisé en ce que** la contre-plaque (3a), opposée à la douille (4) formant piston de raccordement, est fixée par au moins deux vis (6) sur le boîtier (1a) du raccord adaptateur (1).

10. Raccord adaptateur selon l'une des revendications 1 à 9, **caractérisé en ce que** la contre-plaque (3a) enserre étroitement le contre-raccord (2) en direction axiale, la distance axiale pouvant être réglée par des douilles d'écartement (6a).

11. Raccord adaptateur selon l'une des revendications 1 à 10, **caractérisé en ce que** la contre-plaque (3a) et/ou la douille (4) formant piston de raccordement présente une broche d'indexation (7).

12. Raccord adaptateur selon l'une des revendications 1 à 11, **caractérisé en ce qu'**au moins une bague d'étanchéité (8) est prévue, de préférence de façon interchangeable, du côté frontal entre la douille (4) formant piston de raccordement et la contre-plaque (3a), pour l'application contre le contre-raccord (2).

13. Raccord adaptateur selon l'une des revendications 1 à 12, **caractérisé en ce qu'**un clapet anti-retour est intégré dans la douille (4) formant piston de raccordement.

14. Raccord adaptateur selon l'une des revendications 1 à 13, **caractérisé en ce que** la douille (4) formant piston de raccordement présente, pour assister la pression exercée lorsque le fluide est appliqué, un décrochement annulaire (12) qui présente un plus grand diamètre que la partie avant, appliquée contre le contre-raccord (2), de la douille (4) formant piston de raccordement.

15. Raccord adaptateur selon l'une des revendications 1 à 14, **caractérisé en ce qu'**un coulisseau (20) est disposé sur la contre-plaque (3a), lequel sollicite, en position de raccordement, une valve de commande (22).
